# FASCICULE DE BREVET EUROPEEN

(11) **EP 1 059 387 B1**
(45) Date de publication et mention de la délivrance du brevet: **17.11.2004**
(21) Numéro de dépôt: 00490022.1
(22) Date de dépôt: 07.06.2000
(51) Int. Cl.: E01F 13/04

(54) **Dispositif de verrouillage/déverrouillage d'un obstacle contrôlant un accés**
Sperrungs- und sperrungsaufhebende Vorrichtung für Hindernisse zum Überwachen einer Einfahrt
Locking- and unlocking-apparatus for access-controlling obstacles

(30) Priorité: 08.06.1999 FR 9907453
(43) Date de publication de la demande: 13.12.2000
(73) Titulaire: Antoniazzi, Alain, 62710 Courrieres (FR)
(72) Inventeur: Antoniazzi, Alain, 62710 Courrieres (FR)
(74) Mandataire: Hennion, Jean-Claude

(56) Documents cités:
- EP-A- 0 401 647
- DE-A- 2 828 336
- DE-A- 3 514 626
- DE-C- 4 202 934
- FR-A- 2 769 034
- US-A- 4 594 637

## Description

L'invention se rapporte à un dispositif de verrouillage/déverrouillage d'un obstacle contrôlant un accès.

Pour contrôler l'accès de voies de circulation, parking ou zone similaire, il est connu de faire usage de bornes ou barrières contrôlant la libre circulation.

La moins coûteuse de ces bornes est le simple bloc de béton ou rocher que l'on dispose, par exemple autour d'un parking de sorte à ne laisser qu'un passage pouvant être contrôlé par une barrière ou encore un portique suffisamment bas pour empêcher l'intrusion de véhicules de hauteur supérieure à la hauteur de la barre transversale du portique.

Malheureusement, ces blocs de béton peuvent être déplacés relativement facilement par un ou plusieurs engins motorisés.

On connaît des bornes métalliques se présentant sous la forme de poteaux qui s'escamotent dans le sol.

Une telle borne comprend donc :
- une chemise logée verticalement dans le sol,
- une borne montée coulissante à l'intérieur de la chemise entre une position dite d'ouverture où cette borne est logée dans la chemise et une position de fermeture où ladite borne est en saillie par rapport au bord supérieur de la chemise et
- un moyen de verrouillage de cette borne.

Pour la manoeuvre de cette borne, celle-ci comprend souvent un moyen moteur alimenté par un câble électrique.

Pour son verrouillage, interposé entre la source de courant électrique et le moteur électrique, il est connu d'utiliser un boîtier de commande actionné par une clef ou à l'aide d'un code .

Malheureusement, ce dispositif de verrouillage est souvent contourné par dérivation du courant électrique.

L'invention se propose de remédier notamment à ce problème.

A cet effet, l'invention a pour objet un dispositif de verrouillage/déverrouillage d'un obstacle contrôlant un accès, lequel obstacle est mobile entre une position active interdisant l'accès et une position inactive autorisant cet accès, ce dispositif de verrouillage/déverrouillage comprenant un moyen moteur électrique et un boîtier de commande qui, en réponse à la réception d'un code composé sur un moyen de composition, actionne le moyen moteur, ce dispositif étant caractérisé en ce que :
- la source d'alimentation électrique du moyen moteur électrique et le moyen de composition du code sont logés dans une valise portative, laquelle valise comprend une fraction dite mobile des deux fractions d'un moyen de connexion des moyens précités avec l'autre fraction du moyen de connexion dite fraction fixe, reliée électriquement quant à elle au boîtier de commande et
- en outre que le moyen de connexion comporte plus de plots de connexion que nécessaire pour constituer en soit un deuxième moyen de codage, certains de ces plots véhiculent l'alimentation électrique du moteur et du boîtier de commande et d'autres le code composé sur le moyen de composition et interprété par le boîtier de commande.

L'invention sera bien comprise à l'aide de la description ci-après faite à titre d'exemple non limitatif en regard du dessin ci-annexé qui représente schématiquement :
- figure 1 : le dispositif de verrouillage/déverrouillage,
- figure 2 : un exemple d'obstacle pourvu du dispositif de verrouillage/déverrouillage.

En se reportant au dessin, on voit un dispositif 1 de verrouillage/déverrouillage d'un obstacle 2 contrôlant un accès , lequel obstacle est mobile entre une position active interdisant l'accès et une position inactive autorisant cet accès, ce dispositif de déverrouillage comprenant un moyen 3 moteur électrique et un boîtier 4 de commande qui, en réponse à la réception d'un code composé sur un moyen 5 de composition, actionne le moyen moteur.

Cet obstacle peut se présenter sous la forme d'une porte mue par un vérin ou une borne qui peut s'escamoter dans le sol.

Le moyen moteur peut soit déplacer la borne, soit déplacer un verrou immobilisant la borne dans une position, soit actionner plusieurs mouvements chronologiquement.

Selon une caractéristique de ce dispositif :
- la source 6 d'alimentation électrique du moyen moteur électrique et le moyen 5 de composition du code sont logés dans une valise 7 portative, laquelle valise comprend une fraction 8 dite mobile des deux fractions 8, 9 d'un moyen de connexion des moyens précités avec l'autre fraction du moyen de connexion dite fraction fixe, reliée électriquement quant à elle au boîtier 4 de commande et
- en outre le moyen de connexion comporte plus de plots 10 de connexion que nécessaire pour constituer en soit un deuxième moyen de codage, certains de ces plots véhiculent l'alimentation électrique du moteur et du boîtier de commande et d'autres le code composé sur le moyen de composition et interprété par le boîtier de commande.

Ainsi, on ne peut par une simple dérivation du courant électrique actionner le verrouillage/déverrouillage.

La multiplicité des bornes du moyen de connexion constitue une première clef.

Ensuite, il faut émettre un deuxième code qui constitue une deuxième clef.

Le moyen moteur peut être un vérin électrique qui, à défaut de courant, ne peut se rétracter ou s'étendre.

La valise comporte un moyen pour modifier le code mémorisé dans le boîtier de commande.

L'obstacle est, par exemple, constitué par une borne dont la partie émergente, en position active, est conique ou tronconique de sorte qu'il est difficile de la saisir sauf à disposer de moyens spéciaux.

L'avantage de cette solution est que même en arrachant la fraction du moyen de connexion situé à proximité de la borne pour mettre à jour les cables conducteurs, il est impossible de la déverrouiller.

Le montage électrique du dispositif de verrouillage/déverrouillage pourra comprendre un montage dit d'isolation tel que la mesure de la résistance entre deux cables conducteurs reliant la fraction du moyen de connexion situé à proximité de l'obstacle et le moyen de commande soit toujours identique.

Avantageusement, au moins certains des plots de connexion seront escamotables et seront donc logés dans une chemise.

Le déplacement de ces plots pourra être réalisé par exemple par des aimants portés par les plots de l'autre fraction du moyen de connexion.

Cette disposition limite les risques liés aux actes de vandalisme.

## Revendications

1. Dispositif de verrouillage/déverrouillage d'un obstacle contrôlant un accès, lequel obstacle est mobile entre une position active interdisant l'accès et une position inactive autorisant cet accès, ce dispositif (1) de déverrouillage comprenant un moyen (3) moteur électrique et un boîtier (4) de commande qui, en réponse à la réception d'un code composé sur un moyen (5) de composition, actionne le moyen moteur,
ce dispositif étant **CARACTERISE en ce que** :
- la source (6) d'alimentation électrique du moyen moteur électrique et le moyen (5) de composition du code sont logés dans une valise (7) portative, laquelle valise comprend une fraction (8) dite mobile des deux fractions (8, 9) d'un moyen de connexion des moyens précités avec l'autre fraction du moyen de connexion dite fraction fixe, reliée électriquement quant à elle au boîtier (4) de commande et
- en outre que le moyen de connexion comporte plus de plots (10) de connexion que nécessaire pour constituer en soit un deuxième moyen de codage, certains de ces plots véhiculent l'alimentation électrique du moteur et du boîtier de commande et d'autres le code composé sur le moyen de composition et interprété par le boîtier de commande.

2. Dispositif selon la revendication 1 **caractérisé en ce que** le montage électrique du dispositif de verrouillage/déverrouillage comprend un montage dit d'isolation tel que la mesure de la résistance entre deux cables conducteurs reliant la fraction du moyen de connexion situé à proximité de l'obstacle et le moyen de commande soit toujours identique.

3. Dispositif selon la revendication 1 **caractérisé en ce que** le moyen de connexion comprend une multiplicité de bornes constituant une première clef.

4. Dispositif selon la revendication 1 **caractérisé en ce que** le moyen moteur est un vérin électrique qui, à défaut de courant, ne peut se rétracter ou s'étendre.

5. Dispositif selon la revendication 1 **caractérisé en ce qu'**au moins certains des plots de connexion sont escamotables.

## Patentansprüche

1. Vorrichtung zum Verriegeln/Entriegeln einer Sperre, die einen Zugang kontrolliert, wobei die Sperre zwischen einer aktiven Position, die den Zugang verbietet, und einer inaktiven Position, die diesen Zugang gewährt, wechseln kann, wobei diese Entriegelungs-Vorrichtung (1) einen Elektromotor (3) und ein Steuergehäuse (4) umfasst, das als Antwort auf den Empfang eines Codes, der auf einer Zusammensetzungseinrichtung (5) zusammengesetzt worden ist, den Motor in Gang setzt,
wobei die Vorrichtung **dadurch gekennzeichnet ist, dass**
- die elektrische Stromquelle (6) für den Elektromotor und die Einrichtung (5) zum Zusammensetzen des Codes in einem tragbaren Koffer (7) angeordnet sind, der den so genannten beweglichen Teil (8) der beiden Teile (8, 9) einer Einrichtung zum Verbinden der vorgenannten Einrichtungen mit dem anderen Teil, dem so genannten stationären Teil der Verbindungseinrichtung, umfasst, der seinerseits mit dem Steuergehäuse (4) elektrisch verbunden ist, und
- dass außerdem die Verbindungseinrichtung mehr Verbindungs-Plots (10) als erforderlich umfasst, die ihrerseits eine zweite Codierungseinrichtung darstellen, wobei bestimmte dieser Plots die Stromzufuhr für den Motor und den Steuerkasten und außerdem den Code, der in der Zusammensetzungseinrichtung zusammengesetzt und durch den Steuerkasten interpretiert wird, tragen.

2. Vorrichtung nach Anspruch 1, **dadurch gekennzeichnet, dass** die elektrische Schaltung der Verriegelungs/Entriegelungs-Vorrichtung eine so genannte Isolationsschaltung umfasst, sodass die Messung des Widerstandes zwischen zwei elektrisch leitenden Kabeln, welche den Teil der Verbindungseinrichtung, der in der Nähe der Schranke angeordnet ist, und die Steuereinrichtung miteinander verbinden, immer identisch ist.

3. Vorrichtung nach Anspruch 1, **dadurch gekennzeichnet, dass** die Verbindungseinrichtung eine Vielzahl von Anschlussklemmen umfasst, die einen ersten Schlüssel darstellen.

4. Vorrichtung nach Anspruch 1, **dadurch gekennzeichnet, dass** der Motor ein elektrisches Stellglied ist, das, wenn es nicht unter Strom steht, nicht eingezogen oder ausgefahren werden kann.

5. Vorrichtung nach Anspruch 1, **dadurch gekennzeichnet, dass** mindestens bestimmte der Verbindungsplots einziehbar sind.

## Claims

1. Locking and unlocking apparatus for an access-controlling obstacle, which obstacle is movable between an active position preventing access and an inactive position allowing access, this unlocking apparatus (1) comprising an electric drive means (3) and a control box (4) which, in response to the reception of a code input on an input means (5), actuates the drive means,
this device being **CHARACTERISED in that**:
- the electric power supply source (6) for the electric drive means, and the code input means (5) are housed in a portable case (7), which case comprises one part (8), called the mobile part, of the two parts (8, 9) of a means of connecting the aforementioned means with the other part of the connecting means, called the fixed part, which, for its part, is electrically connected to the control box (4), and
- in addition that the connecting means has more connecting contacts (10) than necessary for constituting, per se, a second coding means, some of which contacts carry the electric power supply for the drive and for the control box and others the code input on the input means and interpreted by the control box.

2. Apparatus according to Claim 1, **characterised in that** the electric circuit of the locking and unlocking apparatus comprises a circuit called an insulating circuit such that the measure of the resistance between two conducting cables connecting the part of the connecting means situated near to the obstacle and the control means is always identical.

3. Apparatus according to Claim 1, **characterised in that** the connecting means comprises a multiplicity of terminals constituting a first key.

4. Apparatus according to Claim 1, **characterised in that** the drive means is an electric jack which, in the absence of current, cannot retract or extend.

5. Apparatus according to Claim 1, **characterised in that** at least some of the connecting contacts are retractable.
